# FASCICULE DE BREVET EUROPEEN

(11) **EP 2 862 469 B1**
(45) Date de publication et mention de la délivrance du brevet: **24.08.2016**
(21) Numéro de dépôt: 14182678.4
(22) Date de dépôt: 28.08.2014
(51) Int. Cl.: A44B 11/18

(54) **Dispositif à boucle de réglage et de serrage d'une sangle**
Vorrichtung mit Schnalle zum Regulieren und Festziehen eines Gurts
Device with a loop for adjusting and tightening a strap

(30) Priorité: 17.10.2013 FR 1302408
(43) Date de publication de la demande: 22.04.2015
(73) Titulaire: Zedel, 38920 Crolles (FR)
(72) Inventeur: Hede, Jean-Marc, 38420 Domène (FR); Bouquier, Benoît, 38700 Corenc (FR)
(74) Mandataire: Hecké, Gérard

(56) Documents cités:
- EP-A1- 0 614 626
- WO-A1-2005/006906
- JP-U- S5 410 324

## Description

### Domaine technique de l'invention

L'invention est relative à un dispositif à boucle de réglage et de serrage d'une sangle, ladite boucle étant composée d'une paire d'anneaux superposés présentant des cadres rectangulaires de dimensions différentes, le premier anneau le plus grand comportant une première ouverture rectangulaire disposée sous une deuxième ouverture rectangulaire ménagée dans le deuxième anneau de taille plus réduite, de manière à définir une fente transversale de passage de la sangle, la fente étant agencée entre l'une des arêtes extérieures du deuxième anneau, et le côté adjacent de la première ouverture du premier anneau, la boucle se trouvant soit dans une position de blocage de la sangle dans la fente suite à la mise sous tension, soit dans une position de déblocage après un mouvement relatif entre les deux anneaux provoquant une augmentation de la zone de passage dans la fente. Une telle boucle est notamment utilisée pour le serrage d'une sangle de harnais et cuissards de sécurité.

### État de la technique

Selon la boucle décrite dans le document EP 614626, le deuxième anneau est monté flottant sur le premier anneau, et y est retenu par une boucle de sangle cousue entourant directement les deux traverses arrière des anneaux. L'autre bout de sangle est coincé dans la fente entre les deux anneaux dès l'application d'une force de traction sur le brin inférieur. Lorsque le brin inférieur de la sangle ne se trouve plus sous tension, l'effet de coincement disparaît, et la sangle peut alors coulisser dans la fente. Dans ce type de boucles d'attache connues, il est difficile d'exercer certains mouvements nécessaires au bon fonctionnement lorsque la sangle résistante est sous tension. La tension de la sangle provoque des réactions sur la traverse supérieure, et gêne son déplacement en translation, ainsi que la rotation de la boucle. Les deux anneaux sont en effet plaqués l'un sur l'autre, et l'effet de frotteement qui en résulte, entrave leur mouvement relatif de déplacement, et le pincement de la sangle dans la fente du côté réglage est imparfait dans certaines conditions.

Ce type de boucle connue a été perfectionné par l'adjonction d'un tube traversant avec jeu les traverses superposées des deux anneaux à l'opposé de la fente. Le diamètre important du tube permet ainsi aux deux anneaux de la boucle, de glisser facilement l'une sur l'autre, et de tourner dans la sangle fixe en conservant leurs mouvements relatifs. La présence du tube augmente néanmoins l'encombrement de la boucle.

### Objet de l'invention

L'objet de l'invention consiste à réaliser un dispositif à boucle à double anneaux permettant une manipulation aisée de desserrage lorsque la sangle est sous tension, sans augmenter l'encombrement de la boucle.

La dispositif d'attache selon l'invention est caractérisé en ce la boucle est associée à une cale de positionnement logée à l'opposé de la fente, en entourant une première spire fermée de la sangle, ladite cale de positionnement séparant le brin supérieur et le brin inférieur de ladite spire l'un de l'autre pour réduire l'effet de frottement lors du déplacement relatif entre les deux anneaux.

Selon un mode de réalisation préférentiel, la cale de positionnement est équipée de deux orifices de guidage traversés respectivement par le brin inférieur et le brin supérieur de la spire fermée attachée à la boucle. Les deux orifices sont séparés l'un de l'autre par une paroi intermédiaire en forme de coin servant également de butée au premier anneau le plus grand.

La présence de la cale selon l'invention permet de réduire le frottement et de favoriser le mouvement relatif de coulissement des deux anneaux, aussi bien lors du serrage et du desserrage de la sangle. La boucle est libre de reculer lors du desserrage, et libre de tourner pour une ouverture complète, par exemple pour enlever la ceinture d'un harnais.

### Description sommaire des dessins

D'autres avantages et caractéristiques ressortiront plus clairement de la description qui va suivre d'un mode particulier de réalisation de l'invention donné à titre d'exemple non limitatif et représenté aux dessins annexés, dans lesquels :
- la figure 1 représente une vue schématique en coupe de l'ensemble boucle et cale selon l'invention, la sangle n'étant pas sous tension, et la boucle en position débloquée;
- la figure 2 est une vue identique de la figure 1 lors du serrage de la boucle en position bloquée ;
- la figure 3 montre l'ouverture de la boucle après rotation des anneaux.

### Description d'un mode préférentiel de l'invention

Sur les figures 1 à 3, le dispositif d'attache DA comporte une boucle 10 composée d'une paire d'anneaux 11, 12 superposés ayant des structures rectangulaires ou trapézoïdales de dimensions différentes. Le premier anneau 11 le plus grand, comporte une première ouverture 13 disposée sous une deuxième ouverture 14 rectangulaire ménagée dans le deuxième anneau 12 de taille plus réduite. La largeur de la sangle 15 est légèrement inférieure à celle des ouvertures 13, 14 pour éviter tout frottement de la sangle 15 contre les bords latéraux opposés des anneaux 11, 12.

La sangle 15 traverse les deux ouvertures 13, 14 de la manière suivante :
L'extrémité 15a (à gauche) de la sangle 15 traverse les deux ouvertures 13, 14, en formant une première spire 18a fermée par une couture 17 sur toute la largeur de la sangle.. La boucle 10 est ainsi attachée en permanence à la sangle 15 par cette première spire 18a cousue.

L'extrémité 15b (à droite) de la sangle 15 est ensuite insérée dans une fente 16 transversale située entre l'arête extérieure du deuxième anneau 12, et le côté adjacent de la première ouverture 13. Elle retraverse ensuite en sens opposé le premier anneau 11 en formant une deuxième spire 18b ouverte autour de la traverse 19 de droite du deuxième anneau 12 de dessus.

La structure d'une telle boucle d'attache est bien connue du document EP 614626.

Selon l'invention, la boucle 10 est associée à une cale de positionnement 20 logée à l'intérieur de la première spire 18a fermée. Cette cale de positionnement 20 entoure la première spire 18a sur toute la largeur de la sangle. Le brin inférieur et le brin supérieur de la première spire 18a fermée traversent respectivement deux orifices 21, 22 superposées ménagées dans la cale de positionnement 20, laquelle se trouve ainsi emprisonnée entre la couture 17 et les extrémités des deux anneaux 11, 12. Les orifices 21, 22 sont formés à titre d'exemples par des rainures qui traversent la cale 20 de part en part dans le sens de la longueur.

Préférentiellement, l'orifice 21 inférieur s'étend parallèlement à l'embase 23, tandis que l'autre orifice 22 superposé est incliné en faisant un angle aigu en direction de la couture 17.

Les deux orifices 21, 22 sont délimités et séparés l'un de l'autre par une paroi 24 intermédiaire en forme de coin de section trapézoïdale. La face verticale de droite sert de butée 25 à l'anneau 11 inférieur, tandis que la paroi 24 est prolongée à l'opposé par un nez 26 faisant saillie des deux orifices 21, 22 en direction de la couture 17.

Selon une variante de réalisation, la paroi intermédiaire 24 peut être dépourvue du nez 26 saillant, et la section verticale du coin peut être différente.

Le fonctionnement du dispositif d'attache DA selon l'invention est le suivant :
Sur la figure 1, la boucle 10 est en position débloquée en l'absence de tension sur la sangle 15. Le coincement du brin de sangle 15 est libéré dans la fente 16 suite au recul de l'anneau 12 vers la cale 20.

Pour assurer le serrage désirée, l'utilisateur tire (flèche F1, figure 2) sur l'extrémité 15b de la sangle 15 jusqu'au réglage désiré. La tension exercée sur la sangle 15 entraîne l'anneau 12 de dessus dans le même sens (flèche F2) pour assurer le coincement de la deuxième spire 18b dans la fente 16. L'anneau 11 de dessous reste sensiblement en appui contre la butée 25 de la cale 20. Les deux brins supérieur et inférieur de la première spire 18a n'écrasent pas les deux anneaux 11, 12 grâce à la cale de positionnement 20.

La figure 3 montre l'ensemble boucle 10 et cale 20 après une rotation libre des anneaux 11, 12 dans le sens de l'ouverture. Il suffit de soulever l'extrémité de l'anneau 11 du côté de la spire 18b en le faisant pivoter dans le sens inverse des aiguilles d'une montre. Après un pivotement simultané des deux anneaux 11, 12 au-delà de 90°, l'anneau 12 de dessus recule dans première spire 18a en direction de la cale 20, en provoquant un décoincement de la sangle dans la fente 16. Durant cette opération, la cale 20 reste sensiblement en place dans la spire 18a.

La présence de la cale 20 dans la spire 18a fermée permet de réduire le frottement des deux anneaux 11, 12 superposés lorsque la sangle est tendue. Le mouvement relatif de coulissement des deux anneaux 11, 12 est ainsi facilité, aussi bien lors du serrage et du desserrage de la sangle 15. La boucle 10 est libre de reculer lors du desserrage, et libre de tourner pour une ouverture complète, par exemple pour enlever la ceinture d'un harnais.

Il est clair que la cale de positionnement 20 peut avoir une forme différente de celle représentée aux figures 1 à 3.

La cale de positionnement 20 est formée, soit par deux pièces distinctes, soit par une pièce monobloc, ou par deux pièces assemblées l'une à l'autre.

La cale de positionnement 20 peut aussi être réalisée en matière plastique souple, et peut être attachée à la première spire 18a fermée de la sangle 15 par des coutures.

## Revendications

1. Dispositif d'attache à boucle de réglage et de serrage d'une sangle, ladite boucle (10) étant composée d'une paire d'anneaux (11, 12) superposés présentant des cadres rectangulaires de dimensions différentes, le premier anneau (11) le plus grand comportant une première ouverture (13) rectangulaire disposée sous une deuxième ouverture (14) rectangulaire ménagée dans le deuxième anneau (12) de taille plus réduite, de manière à définir une fente (16) transversale de passage de la sangle, ladite fente étant agencée entre l'une des arêtes extérieures du deuxième anneau (12), et le côté adjacent de la première ouverture (13) du premier anneau (11), la boucle se trouvant soit dans une position de blocage lors de la mise sous tension de la sangle (15), soit dans une position de déblocage après un mouvement relatif entre les deux anneaux (11, 12) provoquant une augmentation de la zone de passage dans la fente (16),
**caractérisé en ce que** la boucle (10) est associée à une cale de positionnement (20) logée à l'opposé de la fente (16) en entourant une première spire (18a) fermée de la sangle (15), ladite cale de positionnement (20) séparant le brin supérieur et le brin inférieur de ladite spire l'un de l'autre pour réduire l'effet de frottement lors du déplacement relatif entre les deux anneaux (11, 12).

2. Dispositif d'attache selon la revendication 1, **caractérisé en ce que** la cale de positionnement (20) est équipée de deux orifices (21, 22) de guidage traversés respectivement par le brin inférieur et le brin supérieur de la spire (18a) fermée attachée à la boucle (10).

3. Dispositif d'attache selon la revendication 2, **caractérisé en ce que** les deux orifices (21, 22) sont séparés l'un de l'autre par une paroi (24) intermédiaire servant de butée (25) au premier anneau (11).

4. Dispositif d'attache selon la revendication 3, **caractérisé en ce que** la paroi (24) intermédiaire de la cale est conformée en coin.

5. Dispositif d'attache selon la revendication 3 ou 4, **caractérisé en ce que** la paroi (24) intermédiaire de la cale est prolongée à l'opposé de la butée (25) par un nez (26) faisant saillie des deux orifices (21, 22) en direction de la couture (17) de la spire (18a).

6. Dispositif d'attache selon l'une des revendications précédentes, **caractérisé en ce que** la cale de positionnement (20) et la boucle (10) sont formées par deux pièces distinctes.

7. Dispositif d'attache selon l'une des revendications 1 à 5, **caractérisé en ce que** la cale de positionnement (20) est constituée par une pièce monobloc, ou par deux pièces (23, 24) assemblées l'une à l'autre.

8. Dispositif d'attache selon l'une des revendications 1 à 5, **caractérisé en ce que** la cale de positionnement (20) est réalisée en matière plastique souple.

9. Dispositif d'attache selon l'une des revendications 1 à 5, **caractérisé en ce que** la cale de positionnement (20) est attachée à la première spire (18a) de la sangle (15) par des coutures.

## Patentansprüche

1. Befestigungsvorrichtung mit Schnalle zum Regulieren und Festziehen eines Gurts, wobei die genannte Schnalle (10) aus einem Paar übereinander angeordneter Ringe (11, 12) mit rechteckigen, unterschiedlich großen Rahmen besteht, wobei der erste, größere Ring (11) eine erste rechteckige Öffnung (13) aufweist, die unter einer zweiten, rechteckigen Öffnung (14) im zweiten, kleineren Ring (12) angeordnet ist, um einen transversalen Schlitz (16) zum Durchführen des Gurts zu bilden, welcher Schlitz zwischen einer der äußeren Kanten des zweiten Rings (12) und der angrenzenden Seite der ersten Öffnung (13) des ersten Rings (11) angeordnet ist und sich die Schnalle entweder unter Spannung in einer Blockierungsposition des Gurts (15) oder in einer entriegelten Position nach einer relativen Bewegung zwischen den beiden Ringen (11,12) befindet, was eine Vergrößerung des Durchführbereichs in dem Spalt (16) bewirkt.
**dadurch gekennzeichnet, dass** die Schnalle (10) mit einem Positionierungskeil (20) zusammenhängt, der entgegengesetzt zum Spalt (16) angeordnet und um eine erste geschlossene Schlaufe (18a) des Gurts (15) geführt ist, welcher Positionierungskeil (20) das obere und untere Stück der Schlaufe voneinander trennt, um die Reibungswirkung bei einer Bewegung der beiden Ringe (11, 12) zueinander zu verringern.

2. Befestigungsvorrichtung nach Anspruch 1, **dadurch gekennzeichnet, dass** der Positionierungskeil (20) mit zwei Führungsöffnungen (21, 22) versehen ist, durch welche jeweils das untere Stück und das obere Stück der geschlossenen, an der Schnalle befestigten Schlaufe (18a) geführt ist.

3. Befestigungsvorrichtung nach Anspruch 2, **dadurch gekennzeichnet, dass** die beiden Öffnungen (21, 22) voneinander durch eine Zwischenwand (24) getrennt sind, die dem ersten Ring (11) als Anschlag (25) dient.

4. Befestigungsvorrichtung nach Anspruch 3, **dadurch gekennzeichnet, dass** die Zwischenwand (24) des Keils in Form einer Ecke ausgebildet ist.

5. Befestigungsvorrichtung nach Anspruch 3 oder 4, **dadurch gekennzeichnet, dass** die Zwischenwand (24) des Keils auf der dem Anschlag (25) entgegengesetzten Seite durch eine Nase (26) verlängert ist, die aus den beiden Öffnungen (21, 22) in Richtung auf die Naht (17) der Schlaufe (18a) hervorsteht.

6. Befestigungvorrichtung nach einem der vorstehenden Ansprüche, **dadurch gekennzeichnet, dass** der Positionierungskeil (20) und die Schnalle (10) von zwei verschiedenen Teilen gebildet werden.

7. Befestigungsvorrichtung nach einem der Ansprüche 1-5, **dadurch gekennzeichnet, dass** der Positionierungskeil (20) aus einem Stück oder aus zwei miteinander verbundenen Stücken (23, 24) besteht.

8. Befestigungsvorrichtung nach einem der Ansprüche 1-5, **dadurch gekennzeichnet, dass** der Positionierungskeil (20) aus weichelastischem Kunststoff besteht.

9. Befestigungsvorrichtung nach einem der Ansprüche 1-5, **dadurch gekennzeichnet, dass** der Positionierungskeil (20) durch Nähte mit der ersten Schlaufe (18a) des Gurts (15) verbunden ist.

## Claims

1. An attachment device with a buckle for adjusting and clamping a strap, said buckle (10) being composed of a pair of superposed rings (11, 12) presenting rectangular frames of different dimensions, the larger first ring (11) comprising a first rectangular opening (13) located under a second rectangular opening (14) arranged in the second ring (12) of smaller size so as to define a transverse slot (16) for passage of the strap, said slot being arranged between one of the outer edges of the second ring (12), and the adjacent side of the first opening (13) of the first ring (11), the buckle being located either in a blocking position of the strap in the slot when tensioning is performed (15), or in a releasing position after a relative movement between the two rings (11, 12) resulting in an increase of the passage area in the slot (16),
**characterized in that** the buckle (10) is associated with a positioning shim (20) housed opposite the slot (16), surrounding a first closed turn (18a) of the strap (15), said positioning shim (20) separating the top strand and the bottom strand of said turn from one another to reduce the friction effect when relative movement takes place between the two rings (11, 12).

2. The attachment device according to claim 1, **characterized in that** the positioning shim (20) is equipped with two guide apertures (21, 22) through which the bottom strand and the top strand of the closed turn (18a) attached to the buckle (10) respectively pass.

3. The attachment device according to claim 2, **characterized in that** the two apertures (21, 22) are separated from one another by an intermediate wall (24) acting as a stop (25) for the first ring (11).

4. The attachment device according to claim 3, **characterized in that** the intermediate wall (24) of the shim is in the form of a wedge.

5. The attachment device according to claim 3 or 4, **characterized in that** the intermediate wall (24) of the shim is extended opposite the stop (25) by a nose (26) salient from the two apertures (21, 22) in the direction of the seam (17) of the turn (18a).

6. The attachment device according to one of the foregoing claims, **characterized in that** the positioning shim (20) and the buckle (10) are formed by two distinct parts.

7. The attachment device according to one of claims 1 to 5, **characterized in that** the positioning shim (20) is formed by a monoblock part, or by two parts (23, 24) assembled to one another.

8. The attachment device according to one of claims 1 to 5, **characterized in that** the positioning shim (20) is made from flexible plastic material.

9. The attachment device according to one of claims 1 to 5, **characterized in that** the positioning shim (20) is attached to the first turn (18a) of the strap (15) by stitching.
